# FASCICULE DE BREVET EUROPEEN

(11) **EP 0 161 438 B1**
(45) Date de publication et mention de la délivrance du brevet: **09.11.1988**
(21) Numéro de dépôt: 85103618.6
(22) Date de dépôt: 27.03.1985
(51) Int. Cl.: G04F 8/00, G04C 3/14

(54) **Pièce d'horlogerie comportant au moins une fonction chronographe**
Uhrwerk das wenigstens eine Chronograph-Funktion enthält
Time piece comprising at least a chronograph function

(30) Priorité: 28.03.1984 CH 1559/84
(43) Date de publication de la demande: 21.11.1985
(73) Titulaire: Eta SA Fabriques d'Ebauches, 2540 Granges (CH)
(72) Inventeur: Urs, Giger, CH-4500 Soleure (CH)
(74) Mandataire: de Raemy, Jacques

(56) Documents cités:
- FR-A- 2 023 409
- FR-A- 2 203 108
- FR-A- 2 521 799
- GB-A- 2 008 291
- GB-A- 2 028 545
- GB-A- 2 067 798
- GB-A- 2 128 380

## Description

La présente invention est relative à une pièce d'horlogerie comportant un oscillateur électronique comme base de temps, un diviseur de fréquence et un moteur pas à pas commandant à la fois un affichage de garde-temps et au moins une aiguille de chronographe obéissant à un mécanisme à l'aide duquel l'aiguille de chronographe peut être mise en marche, arrêtée, puis ramenée à son point de départ.

Les montres-chronographe à entraînement mécanique comportent généralement une aiguille de secondes centrale qui, lorsqu'on commande son départ, est couplée au rouage et avance dès lors pas à pas à la fréquence qui est imposée par le balancier-spiral. Si cette fréquence est de 18'000 alternances par heure, l'aiguille de secondes progressera par pas de 18'000 : 3600 = 5 à la seconde, soit d'un angle de 1,2° par pas. Si l'aiguille se déplace sur un cadran de l'ordre de 30 mm de diamètre, le déplacement pas à pas de sa pointe sur le tour d'heure est facilement visible (arc de 0,3 mm). Dans ce cas la période la plus petite qui peut être lue est d'un cinquième de seconde.

On a déjà cherché à réaliser des montres-chronographe de type électronique où le balancier-spiral est remplacé par une base de temps à quartz qui commande, via un diviseur de fréquence, un moteur pas à pas qui progresse à raison d'un pas par seconde.

C'est le cas de la construction décrite dans le brevet US-A-3 884 035 qui prévoit cependant au moins deux moteurs d'entraînement, l'un pour l'affichage du garde-temps et l'autre pour l'affichage de la fonction chronographe. Dans une variante de réalisation, le circuit diviseur de fréquences comporte deux sorties de fréquences différentes, l'une à 1 Hz pour commander le moteur de la montre et l'autre à au moins 8 Hz pour commander, via un interrupteur d'enclenchement et un diviseur de fréquence auxiliaire, le ou les moteurs du chronographe. Lorsqu'on enclenche l'interrupteur, le diviseur auxiliaire commence à compter les impulsions à 8 Hz reçues du diviseur de fréquences principal pour délivrer à sa sortie une impulsion de commande pour huit impulsions reçues à son entrée. De cette façon on comprendra que l'erreur d'affichage peut atteindre la valeur de -1 seconde si l'on déclenche la fonction chrono juste avant l'arrivée de la huitième impulsion. On notera en passant que cette erreur pourrait être de ± 1 seconde au plus s'il n'était pas prévu de diviseur auxiliaire et si le moteur du chronographe était commandé directement par les impulsions à 1 Hz issues du diviseur principal.

Il n'en reste pas moins que pour une fonction chronographe même l'erreur de -1 seconde reste importante vis-à-vis de la lecture du cinquième de seconde que l'on pourrait obtenir avec un chronographe mécanique classique. Pour remédier à cet inconvénient, le brevet américain cité plus haut prévoit, en variante, l'utilisation d'un autre moteur entraîné à une fréquence . supérieure à 1 Hz qui affiche alors des fractions de seconde. D'abord on se rend compte que la complication d'un tel système est un obstacle sérieux à sa réalisation commerciale. Ensuite, de l'aveu même de l'auteur de l'invention, l'utilisation de plusieurs moteurs peut augmenter sensiblement la consommation de courant à tel point qu'une source d'alimentation supplémentaire peut s'avérer nécessaire.

La montre-chronographe décrite dans le document GB-A-2 028 545 utilise également deux moteurs pas à pas dont l'un actionne le rouage indicateur du temps actuel, et l'autre le rouage de chronographe. Le moteur de chronographe est entraîné par des impulsions qui sortent du circuit diviseur à une fréquence de 10 Hz. L'aiguille de secondes centrale qui fait partie du mécanisme d'affichage du chronographe, est entraînée à une vitesse de rotation de dix fois la vitesse normale, de sorte qu'elle effectue un tour de cadran en six secondes. De cette façon il est possible de lire le dixième de seconde. Cependant les rapports de réduction qu'il faut prévoir dans le rouage de chronographe pour entraîner un compteur de minutes et un compteur d'heures sont alors tels que l'encombrement du mouvement de la montre-chronographe devient important. Il faut dire aussi que la lecture de périodes de durée infé- . rieure à une minute, mais supérieure à six secondes est alors malaisée.

D'autres montres-chronographe équipées de deux moteurs sont décrites dans les documents GB-A-2 067 798 et FR-A-2 203 108 où un des moteurs commande l'affichage de l'heure et l'autre l'affichage du chronographe. On comprendra que ces constructions, non seulement consomment de l'énergie, mais encore sont encombrantes.

Dans les montres-chronographe mécaniques il est d'usage courant que le mécanisme de chronographe, dans sa quasi-totalité, soit porté par un bâti indépendant se fixant de façon amovible au bâti du mouvement ainsi que l'enseignent par exemple les brevets CH 225 004 et CH 527 462. Cette façon de faire peut être menée à bien sans qu'il soit nécessaire d'accroître la puissance mécanique contenue dans le moteur équipant le mouvement de base, ledit moteur possédant assez de réserve pour entraîner le surcroît de charge présenté par le mécanisme de chronographe.

Ce même principe a été appliqué plus récemment à un mouvement de base à quartz et à moteur pas à pas. Cependant lorsqu'il s'est agi de rapporter le mécanisme de chronographe sur le mouvement de base commandé par un seul moteur pas à pas entraînant normalement un simple mouvement de garde-temps, on s'est aperçu que l'énergie fournie par le moteur était à la limite de l'acceptable, ce qui est compréhensible puisque le moteur doit entraîner une charge supplémentaire pour laquelle il n'a pas été calculé. Il est résulté de cette situation des insécurités de fonctionnement apparaissant surtout lors de contraintes extérieures particulières. Pour remédier à ces inconvénients on a pensé augmenter la puissance à fournir par le moteur pas à pas ce qui a conduit à augmenter son encombrement, et partant à modifier de façon substantielle et l'épaisseur et l'arrangement de tout le calibre de base. On se distance ainsi du but premier enseigné par les brevets suisses cités qui permettaient l'utilisation d'un calibre passe-partout apte à être mis en oeuvre dans une simple montre à épaisseur minimum ou dans une montre-chronographe.

On notera également que la montre-chronographe connue et citée à l'alinéa ci-dessus est équipée d'un moteur pas à pas qui progresse à raison d'un pas par seconde. Comme on l'a expliqué plus haut l'erreur de mesure peut s'étendre à ± 1 seconde ce qui dans bien des cas peut paraître inacceptable.

La montre-chronographe décrite dans le document GB-A-2 008 291 peut fonctionner, au choix de l'utilisateur avec des pas larges (1 Hz) ou avec des pas étroits (10 Hz). Si les pas larges sont utilisés, un simple moteur de garde-temps ne suffira pas à entraîner un mécanisme de chronographe qui demande un couple supplémentaire. Si les pas étroits sont utilisés, la consommation devient prohibitive comme cela sera mentionné dans le dernier alinéa de la présente description. On constate dès lors qu'il existe pour une montre-chronographe un créneau de fonctionnement qui n'a jamais été exploité et qui consiste à entraîner le mécanisme à une fréquence comprise entre 2 et 5 Hz.

La présente invention pallie les inconvénients ci-dessus cités en faisant appel aux moyens qui apparaissent dans la revendication 1. Elle sera comprise maintenant grâce à la description qui suit et en s'aidant du dessin dans lequel, et à titre d'exemple,
- la figure 1 est une vue en plan de dessus d'une forme d'exécution de la pièce d'horlogerie, et
- la figure 2 est un schéma bloc de l'alimentation du moteur pas à pas équipant ladite pièce d'horlogerie.

La pièce d'horlogerie représentée à la figure 1 comprend un boîtier 1 qui contient l'ensemble des mécanismes et des circuits nécessaires à l'affichage qui apparaît sur un cadran 2 au-dessus duquel se déplacent plusieurs aiguilles. Dans l'exemple choisi, la pièce d'horlogerie est une montre-chronographe. Le temps courant est affiché au moyen d'une aiguille des heures 3, d'une aiguille des minutes 4, d'une aiguille de petite seconde 5 et d'un indicateur de date 12. La mise à l'heure est effectuée au moyen de la couronne 6. Le chronographe comprend pour sa part une aiguille de grande seconde centrafe 7, un compteur des minutes 8 et un compteur des heures 9. Le chronographe est commandé par un poussoir d'enclenchement et d'arrêt 10 et par un poussoir de remise à zéro 11.

Ainsi la pièce d'horlogerie décrite comporte au moins une aiguille des secondes obéissant à un mécanisme de chronographe à l'aide duquel ladite aiguille peut être mise en marche, arrêtée, puis ramenée à son point de départ. Dans la pièce d'horlogerie objet de l'invention, les aiguilles sont commandées par un seul moteur pas à pas 15 lui-même piloté par un diviseur de fréquences 16 excité à son tour par une base de temps 17 comme le montre la figure 2. L'axe du moteur pas à pas commande le mécanisme d'affichage de chronographe 18. Dans le cas de la montre-chronographe représentée en figure 1, le moteur 15 commande également un mécanisme d'affichage de garde-temps 19 avec son aiguille de petite seconde 5. A noter que le moteur 15 est précédé par un circuit de mise en forme qui reçoit les signaux du diviseur 16, circuit qui n'est pas représenté au dessin.

Par rapport à l'art antérieur cité plus haut, l'invention se distingue par le fait que le diviseur de fréquence 16 est arrangé pour fournir au moteur 15 au moins deux impulsions motrices par seconde, ce qui aura pour résultat de faire progresser l'aiguille des secondes 7 d'au moins deux pas par seconde. Ceci apparaît dans la division devant laquelle se déplace l'aiguille des secondes 7 de la figure 1 où, entre deux index 20 indiquant les secondes, est disposé un index supplémentaire 21 indiquant la demi seconde. Si la base de temps 17 est un oscillateur à quartz délivrant 32'768 alternances par seconde, le diviseur 16 comprendra 14 étages-diviseurs par deux pour délivrer à sa sortie une fréquence de 2 Hz. De même un diviseur 16 comprenant 13 étages-diviseurs délivrera à sa sortie une fréquence de 4 Hz.

Cette façon de procéder inédite jusqu'à aujourd'hui présente au moins deux avantages : Par rapport à une aiguille de chronographe battant la seconde, l'invention permet au moins d'améliorer de deux fois la précision de lecture, l'erreur pour une progression de deux pas par seconde étant au maximum de ± 0,5 seconde. On comprendra que cette erreur va encore diminuer si le nombre de pas par seconde augmente.

A 5 Hz, elle ne sera plus que de ± 0,2 seconde. Voilà pour le premier avantage.

Le second avantage réside dans le fait qu'en augmentant le nombre d'impulsions par unité de temps, le moteur peut entraîner des charges plus importantes si le rapport de démultiplication entre l'axe du rotor et l'axe de l'aiguille augmente dans les mêmes proportions. Ainsi un moteur pas à pas calculé pour entraîner un simple mécanisme d'affichage de garde-temps pourra être utilisé pour entraîner un mécanisme de chronographe exigeant plus de puissance et même un mécanisme de chronographe monté en dérivation sur un mécanisme de garde-temps, ceci sans augmenter l'encombrement dudit moteur.

On prendra un exemple pour fixer les idées. Le moteur pas à pas choisi est celui calculé pour entraîner un mouvement de garde-temps avec aiguille de grande seconde. Le moteur progresse à raison de deux pas-par tour et l'aiguille de secondes avance par bond de 6° chaque seconde. Dans ces conditions, le rapport de démultiplication est de 30 et le couple mesuré sur l'axe de l'aiguille des secondes est de 6 µm. Si maintenant on alimente le même moteur de façon à ce que l'aiguille avance par bond de 3° chaque demi seconde, le rapport de démultiplication sera augmenté à 60 et le couple à disposition sur l'aiguille des secondes passera à 12 wNm. On comprend donc que l'artifice proposé permet d'entraîner un mouvement demandant un couple plus élevé avec un moteur dont l'encombrement ne varie pas. Ceci a son importance, surtout pour des calibres dont on désire qu'ils conservent une faible épaisseur.

Ce raisonnement pourrait être étendu à un simple mouvement de garde-temps prévu à l'origine avec aiguille de secondes progressant d'un pas par seconde. Théoriquement, selon ce qui a été dit plus haut, il serait possible de diminuer l'encombrement du moteur si l'on ehtraînait ce même mécanisme à fréquence double, puisque le couple à fournir par le moteur est deux fois plus faible. Il ne faut cependant pas perdre de vue le fait que la plupart du temps, le moteur n'est pas chargé et fonctionne presque à vide. Cependant pour progresser avec sécurité, il faut assurer au rotor un couple de positionnement entre pas bien défini ce qui exige qu'on confère au moteur un couple mutuel aimant-bobine_{.}suffisant pour vaincre le couple de positionnement. De plus le couple mutuel doit être suffisamment élevé pour vaincre les frottements internes au moteur lui-même. Enfin la construction du moteur doit être telle qu'il résiste aux champs parasites extérieurs. Les exigences qui viennent d'être énumérées font que généralement la taille du moteur est déjà réduite au minimum du raisonnable et qu'il n'est guère pensable de la réduire encore sans prendre des risques qui porteraient atteinte à la bonne marche du mouvement de la montre.

Reste à voir ce qu'il advient de la consommation de courant quand on augmente la fréquence d'alimentation selon l'invention. On sait que dans un mouvement de montre la consommation moyenne en ampères est donnée par : où Cm = consommation moyenne (A) ;
Cci = consommation du circuit intégré (A) ;
Cmot = consommation du moteur à 1 Hz ;
n = nombre d'impulsions par minute.

Si la consommation du circuit intégré peut être généralement considérée comme une constante, la formule ci-dessus montre que la consommation moyenne augmente avec le nombre n d'impulsions par minute. En posant Cci = 0,3 µA, Cmot = 1 µA, on trouve une consommation moyenne Cm de 1,3 µA pour n = 60 (aiguille de secondes avançant par pas de 1 sec = 6°) et de 2,3 µA pour n = 120 (aiguille de secondes avançant par pas de 0,5 sec = 3°). La consommation à 1 Hz de 1 µA correspond à celle d'un simple mouvement de montre connue. On s'aperçoit que la consommation moyenne passe de 1,3 à 2,3 µA quand on double la fréquence. Cette augmentation passerait de 1,3 à 5,3 µA si l'on voulait faire progresser l'aiguille de secondes de cinq pas à la seconde, ce qui est encore admissible du point de vue de la durée de vie de la pile qui alimente le moteur.

Il faut aussi remarquer qu'une telle consommation peut être fortement réduite si l'on alimente le moteur par des impulsions dont la largeur est asservie à la charge qu'il est appelé à entraîner, par exemple au moyen du système décrit dans le document FR-A-2 521 799. Si l'on a affaire à une montre-chronographe, on comprendra que des impulsions larges ne seront nécessaires qu'au moment où le chronographe est enclenché, alors qu'en fonctionnement normal, la montre se contente d'une énergie réduite. Il ressort de cela que les valeurs de 2,3 µA et de 5,3 ₗᵢA avancées plus haut pourraient être réduites dans des proportions appréciables si un système asservi était envisagé.

Faire progresser l'aiguille de secondes au-delà de cinq pas par seconde ne semble pas judicieux car, d'une part, on augmente la consommation de la pièce d'horlogerie et, d'autre part, on fait progresser l'aiguille par pas qui ne sont plus visibles, en tout cas pour un cadran dont le diamètre est inférieur à 30 mm.

## Revendications

1. Pièce d'horlogerie comportant un oscillateur électronique (17) comme base de temps, un diviseur de fréquence (16) et un moteur pas à pas (15) commandant à la fois un affichage de garde-temps (3, 4, 5) et au moins une aiguille de chronographe (7) obéissant à un mécanisme à l'aide duquel l'aiguille de chronographe peut être mise en marche, arrêtée, puis ramenée à son point de départ, caractérisée par le fait que le diviseur de fréquence est arrangé pour fournir au moteur deux à cinq impulsions par seconde pour faire progresser ladite aiguille de chronographe de deux à cinq pas par seconde.

2. Pièce d'horlogerie selon la revendication 1, caractérisée par le fait que le moteur pas à pas (15) entraîne, en plus de l'aiguille de chronographe (7) un compteur de minutes (8) et un compteur d'heures (9).

3. Pièce d'horlogerie selon la revendication 1, caractérisée par le fait que l'affichage du garde-temps comporte une aiguille de secondes (5), une aiguille de minutes (4) et une aiguille d'heures (3).

4. Pièce d'horlogerie selon la revendication 1, caractérisée par le fait que la largeur des impulsions délivrées au moteur (15) est asservie à la charge qu'il doit entraîner.

## Claims

1. Timepiece including an electronic oscillator (17) serving as a time base, a frequency divider (16) and a stepping motor (15) controlling both a timekeeping display (3, 4, 5) and at least one chronograph-hand (7) arranged to respond to a mechanism through operation of which the chronograph-hand may be started, stopped and returned to its initial position, characterized by the fact that the frequency divider is arranged to supply the motor with from two to five pulses per second thereby to advance said chronograph-hand two to five steps per second.

2. Timepiece according to claim 1, characterized by the fact that the stepping motor drives additionally to the chronograph-hand (7) a minutes counter (8) and an hours counter (9).

3. Timepiece according to claim 1, characterized by the fact that the timekeepjng display comprises a second hand (5), a minutes hand (4) and an hours hand (3).

4. Timepiece according to claim 1, characterized by the fact that the width of the motor (15) drive pulses is slaved to the load to be driven by said motor.

## Patentansprüche

1. Uhrwerk mit einem elektronischen Oszillator (7) als Zeitbasis, einem Frequenzteiler (16) und einem Schrittmotor (15), der sowohl die Zeitanzeige (3, 4, 5) als auch wenigstens einen Chronograph-Zeiger (7) steuert, der einem Antrieb folgt, mit dessen Hilfe der Chronograph-Zeiger gestartet, angehalten und schließlich in seine Ausgangsstellung zurückgestellt werden kann, dadurch gekennzeichnet, daß der Frequenzteiler derart ausgestaltet ist, daß er dem Motor zwei bis fünf Impulse pro Sekunde zuführt, um den Chronograph-Zeiger um zwei bis fünf Schritte pro Sekunde vorzuverstellen.

2. Uhrwerk nach Anspruch 1, dadurch gekennzeichnet, daß der Schrittmotor (15) außer dem Chronograph-Zeiger (7) einen Minutenzähler (8) und einen Stundenzähler (9) antreibt.

3. Uhrwerk nach Anspruch 1, dadurch gekennzeichnet, daß die Zeitanzeige einen Sekundenzeiger (5), einen Minutenzeiger (4) und einen Stundenzeiger (3) aufweist.

4. Uhrwerk nach Anspruch 1, dadurch gekennzeichnet, daß die Breite der den Motor (15) zugeführten Impulse von der von ihm anzutreibenden Last abhängt.
